# EUROPÄISCHE PATENTSCHRIFT

(11) **EP 1 801 684 B1**
(45) Veröffentlichungstag und Bekanntmachung des Hinweises auf die Patenterteilung: **13.02.2008**
(21) Anmeldenummer: 05028110.4
(22) Anmeldetag: 21.12.2005
(51) Int. Cl.: G05F 3/02, H05B 3/34, G01K 7/00

(54) **Verfahren zum Beheizen und Regeln der Heizleistung und Heizvorrichtung**
Procedure for heating and controlling the heating power and heating device
Procédure pour chauffer et régler la puissance de chauffage et dispositif de chauffage

(43) Veröffentlichungstag der Anmeldung: 27.06.2007
(73) Patentinhaber: Strickchic GmbH, 99510 Apolda/Thueringen (DE)
(72) Erfinder: Rosner, Gerald, 99510 Kapellendorf (DE)
(74) Vertreter: Grünecker, Kinkeldey, Stockmair & Schwanhäusser Anwaltssozietät

(56) Entgegenhaltungen:
- DE-A1- 2 757 334
- DE-B- 1 295 111
- US-B1- 6 172 344
- US-B1- 6 222 162

## Beschreibung

Die Erfindung betrifft ein Verfahren zum Beheizen gemäß Oberbegriff des Patentanspruchs 1, und eine Heizvorrichtung gemäß Oberbegriff des Patentanspruchs 14.

Bei einem aus WO 95/33 358 bekannten Verfahren werden die elektrisch leitfähigen, textilen Fäden direkt von der Stromquelle versorgt, wobei die Steuervorrichtung einen Ein- und Ausschalter umfasst. Die Fäden textiler Natur sind beispielsweise durch eine Behandlung mit Metall oder Metallionen elektrisch leitfähig gemacht, um im Heizfeld eine Widerstandsheizung durchzuführen, bestehen aber aus synthetischen und/oder natürlichen Fadenmaterialien, um metallische Leiter oder Widerstandsdrähte vermeiden zu können, die in heizbaren Textilien, insbesondere falls diese am Körper getragen werden, als sehr störend empfunden werden. Als Stromquelle kann eine Gleichstromquelle oder eine Wechselstromquelle verwendet werden. Der Versorgungsstrom für das Heizfeld ist in jedem Fall Gleichstrom. Die heizbare Textilie kann durch Weben, Stricken oder dgl. hergestellt sein, wobei die elektrisch leitfähigen Fäden im Heizfeld und als die Stromleiter eingearbeitet sind. Elektrisch leitfähige, textile Fäden zeigen innerhalb einer Produktserie sehr starke Widerstandsstreuungen. Ferner verändert sich der Ist-Widerstand abhängig von der Feuchtigkeit, z.B. durch Schweiß, so dass eine gleichförmige Stromversorgung zu unzulässig variierenden Heizleistungen oder Ausfällen führen kann. Beispielsweise unter Einwirkung von Schweiß findet bei Gleichstrom eine Elektrolyse statt, die die Leitfähigkeit des Fadenmaterials erzeugenden Metalle oder Metallionen relativ schnell aus dem Heizfeld verschwinden lässt.

Bei einem aus DE 198 08 851 A bzw. AT 407 480 B bekannten Verfahren werden Flächenheizelemente aus einer Epoxyfolie mit einer Walzkupfer-Heizleiterschicht oder Widerstands-Leiterbahnen an eine Energieversorgungseinrichtung mit einer Gleichstromquelle angeschlossen. Zur Leistungsregelung wird eine Leistungsendstufe mit einem pulsweitenmodulierten Signal angesteuert. Dieses Signal wird in Abhängigkeit von einem vorgegebenen Soll-Wert für die Temperatur des Heizelements im Heizfeld mittels eines Temperaturwahlreglers eingestellt. Der lmpulsmodulationsschaltkreis führt die Pulsweitenmodulation mit einem durch einen Oszillator-Schaltkreis generierten Pulssignal konstanter Frequenz durch. Die Tatsache, dass sich der Ist-Widerstand im Heizfeld permanent ändert, wird nicht berücksichtigt. Da keine geschlossene Regelschleife vorgesehen ist, können im Heizbetrieb starke Leistungsschwankungen eintreten, und wird für jedes Flächenheizelement sozusagen eine dafür maßgeschneiderte Steuervorrichtung benötigt.

US-B-6 222162 offenbart eine elektrische Heizdecke, deren Heizelement ein gewickelter Drahtelement ist, das von einer Isolierung umgeben wird und direkt an das Netz (Wechselstrom) angeschlossen ist. Für mobile Einsatzzwecke ist dies nicht geeignet. Aus dem Wechselstrom wird Gleichstrom erzeugt, der in gepulster Form angelegt wird. Da der Controller die Heizleistung berechnen soll, wird von konstanten Bedingungen im Heizkreis ausgegangen. Der Eingangs-Wechselstrom wird ohne eine Brückenschaltung mit einem Triac gesteuert.

US-B-6 172 344 offenbart (Fig. 9) eine direkt an das Wechselstrom-Netz angeschlossenen Heizdecke, und in Fig. 10 eine Fahrzeug-Sitzheizungseinlage, die mit zwölf Volt Gleichstrom betrieben wird. Das heizende Substrat enthält eine Textilie mit Fasern aus Kohlenwasserstoff, die durch Verkohlen leitfähig gemacht sind. Auf die Textilie aufgeklebte Kupferstreifen bilden Anschlussleiter zur Stromsteuerung. Diese Heizelemente sind für Bekleidung, die direkt auf der Haut getragen wird, nicht verwendbar, unter anderem, weil sie eine nur begrenzte Beweglichkeit haben. Die elektronische Schaltung dient der Leistungssteuerung auf Basis des sich in Abhängigkeit von der Temperatur verändernden Heizstroms. Nach dem Einschalten erfolgt eine Aufheizphase. Der ansteigende Strom wird mit einem Soll-Wert verglichen. Nach Erreichen einer Soll-Temperatur bzw. Ermitteln des Soll-Stroms wird mit einer Verzögerung abgeschaltet. Das Heizelement kühlt erneut aus, ehe ein neuer Heizvorgang eingeleitet wird.

Der Erfindung liegt die Aufgabe zugrunde, ein Verfahren der eingangs genannten Art sowie eine Heizvorrichtung zum Durchführen der Verfahren anzugeben, bei denen auf regelungstechnisch einfache Weise eine adaptive Leistungsregelung mit einer Steuervorrichtung durchführbar ist, um unter heizbaren Textilien beispielsweise einer Produktserie im Wesentlichen gleiche Heizverhältnisse mit einem Typ einer Steuervorrichtung zu erzielen, d.h. eine sehr gleichmäßige Heizleistung, die unabhängig ist von den durch die Natur des elektrisch leitfähigen, textilen Fadenmaterials bedingten Widerstandsstreuungen.

Die gestellte Aufgabe wird verfahrensgemäß mit den Merkmalen des Patentanspruchs 1 bezüglich der Heizvorrichtung mit den Merkmalen des Patentanspruchs 14 gelöst.

Durch die in einer geschlossenen Regelschleife erfolgende, getaktete Leistungsregelung in Abhängigkeit zumindest vom Wert des gemessenen Stroms, wird eine sehr gleichmäßige Heizleistung im Heizfeld erzielt, da der Wert des gemessenen Stroms die Widerstandsvemältnisse im Heizfeld indirekt repräsentiert. Da die Zyklusdauer bzw. die Einschalt- und/oder Ausschaltzeit für jeden Zyklus wieder neu eingestellt wird, erfolgt die Leistungsregelung ferner unter Berücksichtigung sich im Heizbetrieb ändernder Widerstandsverhältnisse, z.B. im Heizfeld. Diese permanente und vorausschauende Überwachung der elektrischen Verhältnisse im Heizfeld bietet ferner mehrere Möglichkeiten, bei einer Störung entweder sofort zu reagieren oder abzuschalten. So kann die Kenntnis über die momentanen elektrischen Verhältnisse im Heizfeld zusätzlich genutzt werden, die Steuervorrichtung bzw. Strombeaufschlagung sofort abzuschalten, wenn sich beispielsweise durch Knittern der heizbaren Textilie eine Kurzschlusssituation ergeben sollte. Das Heizfeld wird mit aus Gleichspannung wechselgerichteter Wechselspannung beaufschlagt. Die Wechselrichtung erfolgt zweckmäßig mit harmonischer Symmetrie. Es wird die Betriebsspannung permanent umgekehrt, um zu vermeiden, dass sich bei feuchtem Fadenmaterial, z.B. unter Einfluss von Schweiß, eine Elektrolysewirkung einstellt, die zum Verschwinden der das textile Fadenmaterial elektrisch leitfähig machenden Materialien führen könnte. Dabei wird die Frequenz nach den Gegebenheiten bzw. der Spezifikation des Fadenmaterials zumindest so hoch eingestellt, dass eine Elektrolyse zuverlässig vermieden wird.

Die aus der heizbaren Textilie und der Steuervorrichtung mit der Stromquelle bestehende Heizvorrichtung zeichnet sich dadurch aus, dass eine relativ konstante Heizleistung im Heizfeld generierbar ist, und zwar weitgehend unabhängig von Streuungen des elektrischen Widerstands innerhalb einer Produktserie und/oder bei sich im Heizbetrieb ergebenden Fluktuationen. Für jeden Zyklus wird die Zyklusdauer erneut eingestellt, so dass die Steuervorrichtung exakt die Stromleistung für eine begrenzte Zeitdauer liefert, die für den gewünschten Heizeffekt benötigt wird. Da sich die Steuervorrichtung sozusagen an die elektrischen Verhältnisse anpasst bzw. Änderungen der elektrischen Verhältnisse kompensiert, kann mit einem Typ einer Steuervorrichtung beispielsweise innerhalb einer Produktserie eine Streuung der Heizleistung minimiert werden. Eine Großserienproduktion eines Typs der Steuervorrichtung verringert konsequent die Kosten für die Steuervorrichtung. Schließlich wird durch die Taktung die Primärenergie optimal genutzt und feinfühlig dosiert, so dass sich ein günstiges Verhältnis zwischen dem Energieeinsatz und der Leistungsabgabe erzielen lässt und relativ lange Heizzeiten selbst mit nur mittlerer Kapazität der Stromquelle möglich sind. Da speziell elektrisch leitfähiges textiles Fadenmaterial, das durch Plattieren oder Imprägnieren mit Metall oder/und Edelmetall leitfähig gemacht ist, bei Anlegen einer Gleichspannung, insbesondere in feuchtem oder schweißnassem Zustand, einem Elektrolyseeffekt unterliegt, weil das Metall oder Edelmetall durch den fließenden Gleich-Strom abgelöst und abtransportiert wird, wird beim Regeln der Heizleistung eine durch Wechselrichtung aus einer Gleichspannung erzeugte Wechselspannung angelegt. Dadurch wird der Elektrolyseeffekt vermieden. Die Wechselspannung sollte dabei eine genügend hohe Frequenz haben, um den Elektrolyseeffekt zuverlässig zu verhindern. Auf diese Weise wird sichergestellt, dass sich die Widerstandseigenschaften des Fadenmaterials, die ohnedies einer breiten Streuung unterliegen, durch den Elektrolyseeffekt nicht auch noch verändern. Die Regelung der Heizleistung lässt sich effektiv auf verschiedene Weise durchführen. Entweder wird die Wechselspannung beim Anlegen abhängig vom Wert des fließenden und gemessenen Stroms nur in variierenden Zyklen getaktet, oder in variierenden Zyklen und gleichzeitig dabei geregelt, d.h. angehoben, oder abgesenkt. Eine weitere Möglichkeit besteht darin, die Wechselspannung beim Anlegen in regelmäßigen Zyklen zu takten, und dabei die Wechselspannung zu regeln. Schließlich ist es auch möglich, die Wechselspannung gänzlich ohne Taktung anzulegen, und dabei zu regeln, um die Heizleistung im Wesentlichen konstant zu halten.

Bei einer besonders zweckmäßigen Verfahrensvariante wird zusätzlich im Heizbetrieb der Ist-Widerstand in dem Heizfeld gemessen und abhängig vom gemessenen Ist-Widerstandswert eine von mehreren unterschiedlichen Betriebsspannungen eingestellt. Die Einstellung der Zyklusdauer erfolgt dann in Abhängigkeit vom Wert des bei der gewählten Betriebsspannung gemessenen Stroms. Zweckmäßig wird hier zur Teil-Kompensation unterschiedlicher Ist-Widerstände die Betriebsspannung unterschiedlich gewählt, so dass der Wert des gemessenen Stroms relativ präzise die Widerstandsverhältnisse reflektiert und die Leistungsregelung noch feinfühliger durchführbar ist.

Als eine weitere, verfahrenstechnische Maßnahme wird, z.B. um mit einem Grundtyp einer Steuervorrichtung mit einer bestimmten Leistungsfähigkeit unterschiedliche heizbare Textilien bedienen zu können, bereits vorgreifend zum Heizbetrieb bei der Herstellung der Textilie die geometrische Verteilung der elektrisch leitfähigen Fäden im Heizfeld auf den späteren Heizbetrieb abgestimmt. So können die Dichte der Fäden im Heizfeld oder deren wirksame Länge oder auch deren spezifischer Widerstand im Hinblick auf den späteren Heizbetrieb gewählt werden. Die verschiedenen Maßnahmen, d.h. die getaktete Leistungsregelung mit für jeden Zyklus neu festgelegter Zyklusdauer, die Auswahl der Betriebsspannung abhängig vom Ist-Widerstand, und die geometrische Verteilung bzw. die Auslegung des Heizfeldes, resultieren in Kombination in einer optimalen Voraussetzung zur Leistungsnutzung und für im Wesentlichen gleiche und weitgehend konstante Heizleistungen.

Grundsätzlich wird verfahrensgemäß die Betriebsspannung um so höher gewählt, je höher der gemessene Ist-Widerstand ist. Um beispielsweise innerhalb eines vorgegebenen Widerstandsbereichs eine im Wesentlichen konstante Leistung zu erzielen, kann eine Auswahl zwischen verschiedenen Betriebsspannungen erfolgen. Es können zwei oder mehr als zwei unterschiedliche Betriebsspannungen zur Wahl stehen. Eine Spannungsauswahl erfolgt zweckmäßig in Stufen, um mit schaltungstechnisch geringem Aufwand auszukommen, könnte jedoch auch stufenlos vorgenommen werden.

Bei einer zweckmäßigen Verfahrensvariante wird die Einstellung der Betriebsspannung durch den Prozessor in Abhängigkeit des Widerstandswerts der Heizung mittels eines DCIDC-Wandiers vorgenommen.

Als weitere, zweckmäßige Verfahrensmaßnahme kann der Heizbetrieb bedarfsabhängig auf eine von mehreren bestimmten Leistungsstufen manuell eingestellt werden. Es können zwei oder mehr Leistungsstufen vorgesehen sein, z.B. 3,5 und 7 Watt, die der Benutzer an der Steuervorrichtung manuell einstellen muss.

Obwohl es zur Leistungsregelung ausreichen würde, als Zyklusdauer die Einschaltzeit oder die Abschaltzeit jeweils individuell einzustellen, wird zweckmäßigerweise für jeden Zyklus sowohl die Einschaltzeit als auch die Abschaltzeit eingestellt. Für diese Regelroutine ist der Prozessor entsprechend programmiert.

Die Strommessung lässt sich mit relativ geringem schaltungstechnischem Aufwand präzise durchführen, wenn dafür ein Messverstärker benutzt wird, der aus einer abgegriffenen Spannungsdifferenz, z.B. an einem schwachen Widerstandsglied, ein vom Prozessor verwertbares Messsignal generiert.

Da im Heizbetrieb oder vor Beginn eines Heizbetriebs Situationen eintreten können, die zu einer Gefährdung des Benutzers bzw. der Steuervorrichtung führen können, wird bei dem durchgeführten Soll-Wertvergleich im Falle einer festgestellten unzulässigen Abweichung die Steuervorrichtung abgeschaltet und die Abschaltung signalisiert. Die Steuervorrichtung lässt sich nur wieder mit dem Hauptschalter durch Aus- und Einschalten in Betrieb nehmen. Das Signalisieren erfolgt z.B. mittels einer lichtemittierenden Diode (LED). Eine Abschaltung kann z.B. vorgenommen werden, falls der Ist-Widerstand, der einen vorbestimmten Mindestwert haben muss, um eine vorbestimmte zulässige Abweichung abfällt, oder einen zulässigen maximalen Wert entsprechend überschreitet.

Da beim Entladen eine Überhitzung eintreten könnte, wird zweckmäßig die Betriebstemperatur der Steuervorrichtung überwacht und bei Erreichen einer bestimmten Grenztemperatur, z.B. 55°C, abgeschaltet. Die Abschaltung wird signalisiert.

In der Heizvorrichtung ist zweckmäßig der Prozessor mit einem DC/DC-Wandler verbunden, der nach Vorgabe des Prozessors die jeweilige Betriebsspannung einstellt. Die jeweilige Zyklusdauer wird dann abhängig vom Wert des bei der gewählten Betriebsspannung gemessenen Stroms eingestellt.

Bei einer zweckmäßigen Ausführungsform weist die Steuervorrichtung einen mechanischen oder manuellen Leistungsstufen-Umschalter auf. Dieser ermöglicht die Auswahl einer Leistungsstufe. Das Umschalten kann stufenweise oder gegebenenfalls sogar stufenlos erfolgen. Beispielsweise sind drei Stufen mit 3,5 und 7 Watt vorgesehen oder auch nur zwei Stufen, wobei z.B. die Anheizphase im Heizbetrieb jeweils unabhängig von der gewählten Leistungsstufe auf der höchsten Leistungsstufe erfolgt, d.h., z.B. für etwa 2,0 Minuten mit 7 Watt.

Der Strom lässt sich im Widerstands- oder Strommess-Leistungsteil bequem und präzise messen, wenn die festgestellte Spannungsdifferenz an einem schwachen Widerstandsglied verarbeitet wird.

Ferner ist eine Temperatur-Überwachungs- und Abschaltvorrichtung vorgesehen, um beispielsweise beim Entladen durch den Prozessor verriegelt abzuschalten und die Abschaltung zu signalisieren, wenn die Temperatur im Inneren beispielsweise auf 55°C angestiegen ist.

Anhand der Zeichnung wird eine Ausführungsform des Erfindungsgegenstandes erläutert, wobei Fig. 1 ein symbolisiertes Blockschaltbild einer elektrischen Heizvorrichtung zeigt.

Eine elektrische Heizvorrichtung H in Fig. 1 besteht aus einer elektrisch heizbaren Textilie T und einer mit einer Stromquelle A verbundenen oder diese enthaltenden Steuervorrichtung S, die üblicherweise in einem kompakten Gehäuse 15 enthalten ist.

Die heizbare Textilie T ist beispielsweise ein Bekleidungsstück, das am Körper (Mensch oder Tier) einen Körperteil oder einen bestimmten Hautbereich erwärmt oder warm hält, z.B. in einer Arbeitskleidung, Sportkleidung oder zu Therapiezwecken oder dgl. Die Textilie ist beispielsweise gewebt (Schuss- und Kettfäden 1, 2) oder gestrickt (Maschenreihen 1) unter Verwendung von natürlichem oder synthetischem oder Misch-Fadenmaterial, wobei zumindest ein Heizfeld F in die Textilie integriert ist, z.B. miteinander verbundene Schuss- oder Kettfäden, oder entsprechende. Das Heizfeld F enthält elektrisch leitfähige textile Fäden 1', 2', d.h. Fäden, die ohne metallische Drähte oder Kabel beispielsweise durch Aufbringen von Metallen oder Edelmetallen so imprägniert sind, dass Metallpartikel oder -ionen in das Fadenmaterial eingedrungen oder daran angehaftet sind und die elektrische Leitfähigkeit bewirken. Das Heizfeld F ist über als Stromleiter dienende, ebenfalls elektrisch leitfähige textile Fäden 1", 2" mit Anschlusskontakten 3 beispielsweise an der Textilie T verbunden.

Im Heizfeld sind beispielsweise die Fäden 1', 2' so eingearbeitet, dass sie einen Mäanderverlauf M mit zusammenhängenden Schlaufen 4 bilden. Die geometrische Anordnung (oder die Ausstattung der elektrisch leitfähigen Fäden 1', 2') ist im Heizfeld F so gewählt, dass für die spätere Beheizung und Leistungsfähigkeit der Steuervorrichtung S ein bestimmter Grundwiderstandsbereich eingehalten wird. Sollte beispielsweise in einem Musterstück mit dem in ausgezogenen Linien gezeigten Mäanderverlauf M der speziell gemessene elektrische Widerstand zu hoch sein, dann können zur Abstimmung auf die Steuervorrichtung S zumindest einige der Schlaufen 4 wie bei 4' angedeutet, kürzer ausgebildet werden oder umgekehrt.

Die Steuervorrichtung S enthält einen Prozessor P mit einer Speicher- und/oder Programmiersektion 5, wobei am, im oder in der Nachbarschaft des Prozessors ein manuell betätigbarer Leistungsstufen-Schalter 7 und ein Ein-/Ausschalter 8 vorgesehen sind. Die einzelnen Komponenten der Steuervorrichtung S können auf einer oder mehreren gedruckten Leiterplatten platziert sein (nicht gezeigt).

Ferner ist in der Steuervorrichtung S innen oder außen eine Stromquelle A, z.B. wenigstens ein aufladbarer Akkumulator vorgesehen, dem ein Ladeschaltkreis C zugeordnet sein kann. Der Ladeschaltkreis C kann in die Steuervorrichtung integriert, oder von dieser getrennt in einem Ladegerät untergebracht sein, das dann an die Steuervorrichtung angeschlossen wird, um den oder die Akkumulatoren aufzuladen. Ferner sind an den Prozessor mehrere lichtemittierende Dioden (LED) 11 angeschlossen, die zum Signalisieren bestimmter Betriebszustände oder dgl. dienen. Optional kann ein Temperaturüberwachungselement 12 vorgesehen und an dem Prozessor P angeschlossen sein.

Zwischen dem Prozessor P und den Kontakten 3 sind ein DC/DC-Wandler 9, ein Oszillator 10, ein Strommessverstärker 13 und ein Leistungsverstärker 14 vorgesehen. Diese Baugruppe ist als Leistungsteil L dargestellt. Zwischen dem Leistungsteil L und dem Prozessor P sind mehrere Leiterbahnen vorgesehen, wobei auf einer Leiterbahn ein Strom- und/oder Spannungs-Messwert Uₘ entsprechend dem gerade fließenden Strom an den Prozessor P geliefert wird, während eine andere Leiterbahn die unterschiedlichen Betriebsspannungs-Werte U₁/U₂ steuert, die dann vom Leistungsteil L abgegeben werden. Die Beaufschlagung des Heizfeldes F erfolgt getaktet in einzelnen Zyklen Z, deren jeder eine bestimmte Zyklusdauer hat, die sich z.B. bei Wechselspannung bzw. aus Gleichspannung wechselgerichteter Wechselspannung aus zweimal abwechselnd tᵢ und tₒ oder abwechselnd einmal tᵢ/tₒ oder tₒ/tᵢ zusammensetzt, bei Gleichspannung z.B. hingegen aus einer Einschaltzeit tᵢ und einer nachfolgenden Ausschaltzeit t_{O}.

### Heizbetrieb:

Unter der beispielsweisen Annahme, dass die geometrische Verteilung der elektrisch leitfähigen Fäden 1', 2' im Heizfeld F so gestaltet ist, dass sich ein bestimmter elektrischer Grundwiderstand ergibt, der beispielsweise zwischen zwei Grenzwerten liegt, können am Leistungsstufen-Schalter 7 manuell beispielsweise drei Stufen (3, 5 und 7 Watt, ggfs. sogar stufenlos) gewählt werden. Die Stromquelle A enthält beispielsweise zwei Akkumulatoren (Li-lon-Zellen mit insgesamt 7,4 Volt) für eine Gleichspannung von 7,4 Volt, die abhängig vom gemessenen Ist-Widerstand Ri im Heizfeld F im Leistungsteil L und gesteuert durch den Prozessor P auf eine bestimmte Betriebsspannung erhöht wird. Mit diesen Spezifikationen lässt sich innerhalb eines vorbestimmten Widerstands-Bereiches eine ziemlich konstante Heizleistung einregeln.

Sobald der Ein-/Ausschalter 8 eingeschaltet ist, erfolgt unabhängig von der Stellung des Leistungsstufenschalters 7 programmgemäß eine Aufheizphase über beispielsweise zwei Minuten auf der höchsten Leistungsstufe. Dabei führt der Prozessor P eine Taktung in einzelnen individuell eingestellten Zyklen Z durch.

Dies erfolgt so, dass der Strom, der bei der gewählten Leistungsstufe fließt, gemessen wird, und zwar z.B. im Leistungsteil L über eine an einem schwachen Widerstandsglied abgegriffene Spannungsdifferenz, aus der beispielsweise der Messverstärker 13 das vom Prozessor P verwertbare Messsignal Uₘ generiert. Der Messwert bzw. das Messsignal Uₘ wird mit einem programmierten Sollwert verglichen. Liegt der Messwert im festgelegten Bereich und liegt der Ist-Widerstand Rᵢ zwischen den vorgegebenen Grenzwerten, dann stellt der Prozessor P abhängig von dem Wert des bei der gewählten Betriebsspannung gemessenen Stroms die Zyklusdauer für den gegenwärtigen Zyklus Z fest. Beim darauffolgenden Zyklus wird erneut gemessen und erneut die Zyklusdauer festgelegt. Die Zyklusdauer für einen Zyklus Z umfasst zweckmäßig eine Einschaltzeit tᵢ und eine Ausschaltzeit tₒ. Gegebenenfalls wird auch nur die Einschaltzeit oder die Ausschaltzeit variabel eingestellt, hingegen die jeweils andere Zeit programmgemäß konstant belassen.

Nach der Aufheizphase erfolgt die Heizleistungsregelung in einer über das Heizfeld F geschlossenen Regelschleife unter Berücksichtigung der am Leistungsstufenschalter 7 eingestellten Leistungsstufe, wobei die Betriebsspannung vom Prozessor P in Abhängigkeit vom jeweiligen Ist-Widerstand Rᵢ gewählt wird. Dies erfolgt beispielsweise dadurch, dass der Prozessor P das beim Einschalten oder im Heizbetrieb gerade erhaltene Messsignal Uₘ speichert, dann der Ist-Widerstand Rᵢ gemessen oder berechnet wird, und dann die Vorgabe für den DC/DC-Wandler 9 entsprechend geändert wird, um die jeweils zum gemessenen Ist-Widerstand passende Betriebsspannung zu wählen. D.h. dass auch während des Heizbetriebs bei einer erheblichen Änderung des Ist-Widerstands Rᵢ der Prozessor P ggfs. zwischen unterschiedlichen Betriebsspannungen auswählt, und dann die jeweilige Einstellung der Zyklusdauer in Abhängigkeit vom Messwert des bei der gewählten Betriebsspannung fließenden Stroms erfolgt.

Auf diese Weise wird im Heizfeld eine weitgehend konstante Heizleistung abgegeben.

Sollte beim Entladen die Temperatur im Inneren der Steuervorrichtung beispielsweise bis auf 55°C ansteigen (überwacht durch das Temperatur-Glied 12), dann schaltet der Prozessor P die Steuervorrichtung verriegelt ab und signalisiert dies über eine LED. Das Wiedereinschalten ist nur möglich durch erneutes Ab- und Wiedereinschalten des Ein- und Ausschalters 8.

Sollte im Heizbetrieb der Ist-Widerstand Rᵢ aus dem vorgewählten Bereich herausfallen, dann wird ebenfalls vom Prozessor P die Steuervorrichtung S, z.B. verriegelt, abgeschaltet und das Abschalten über eine LED 11 signalisiert. Das Wiedereinschalten ist nur durch vorhergehendes Abschalten und Wiedereinschalten am Ein-/Ausschalter 8 möglich.

Ferner vergleicht der Prozessor während des Heizbetriebs den Ist-Widerstand Rᵢ mit dem am Beginn des Heizbetriebs gespeicherten Ausgangswert. Verringert sich der Ist-Widerstand um einen vorbestimmten Sprung, dann schaltet der Prozessor P wegen vermutlicher punktueller Kurzschlüsse die Steuervorrichtung ab und signalisiert dies über eine LED. Nach einer vorbestimmten Wartezeit schaltet der Prozessor P in diesem Fall den Strom wieder ein. Er überprüft, z.B. durch eine Messung, ob der punktuelle Kurzschluss noch besteht, und er mit dem normalen Heizbetrieb fortfahren kann. Ein solcher punktueller Kurzschluss kann beispielsweise durch Knittern der Textilie T eintreten.

Die Steuervorrichtung S ist an den Kontakten 3 von der Textilie T trennbar. Ist die Textilie T beispielsweise ein T-Shirt oder Unterhemd oder ein vergleichbares Bekleidungsstück, dann kann in die Textilie eine Tasche eingearbeitet sein, in der die Steuervorrichtung untergebracht wird.

Im Hinblick auf mögliche Widerstandsabweichungen im elektrisch leitfähigen Faden 1', 2' im Heizfeld wird z.B. der Widerstand des Fadens vor dem Stricken oder in verstrickter Form auf einer eigens entwickelten Messanordnung bestimmt, und nach dem Messergebnis die Mäanderform oder der Fadenverlauf und dgl. festgelegt, und zwar z.B. im Hinblick auf die Leistungsfähigkeit und Auslegung der Steuervorrichtung S.

Die von der Stromquelle A gelieferte Gleichspannung wird zweckmäßig im Wechselstromoszillator 10 in eine Wechselspannung umgewandelt, um ein Elektrolyse-Phänomen im gegebenenfalls feuchten oder schweißnassen Heizfeld zu vermeiden. In dem Wechselstromoszillator 10 erfolgt die Wechselrichtung mit harmonischer Symmetrie und einer Frequenz, die genügt, einen Elektrolyseeffekt zu vermeiden. Eine Abschaltung bei Unterspannung ist gegebenenfalls entbehrlich, da normalerweise die Schutzelektronik für LI-ION-Akkus diese Funktion enthält. Die LEDs 11 haben zweckmäßig unterschiedliche Farben. Die Ladesektion C ist gegebenenfalls entbehrlich oder nicht in der Steuervorrichtung S vorgesehen. Die Ladesektion, falls vorhanden, enthält zweckmäßigerweise einen Digital-Laderegler, um die Wärmeentwicklung zu begrenzen. Gegebenenfalls wird nur Gleichspannung aufgebracht, falls das Fadenmaterial im Heizfeld so beschaffen ist, das ein Elektrolyseeffekt materialbedingt nicht auftreten kann.

Um die Heiz-Leistung elektrisch leitfähiger, textiler Fäden beim Aufbringen von Wechselspannung möglichst konstant halten zu können, können mehrere Möglichkeiten zweckmäßig sein:
a) Es wird die Zyklusdauer (tᵢ + t_{O}) variierend für jeden Zyklus neu gewählt, und die gewählte Betriebsspannung gehalten, oder z.B. in Abhängigkeit vom Ist-Widerstand Rᵢ geändert bzw. nachgeregelt.
b) Es wird die Zyklusdauer regelmäßig eingestellt und nur die Betriebsspannung geregelt.
c) Es werden gar keine Zyklen getaktet, sondern nur die Betriebsspannung geregelt.
   Für die Einstellung der jeweiligen Zyklusdauer eines Zyklus Z können gemäß der schematisierten Diagramme in Fig. 1 zumindest zwei programmierte, verschiedene Vorgangsweisen zweckmäßig sein:
d) Es folgt auf eine Einschaltzeit tᵢ mit positiver Spannung U eine Ausschaltzeit tₒ ohne Spannung und danach eine Einschaltzeit tᵢ mit negativer Spannung U und dann wieder eine Ausschaltzeit tₒ ohne Spannung.
e) Es setzt sich die Dauer des Zyklus Z zusammen aus mehreren abwechselnd positiven und negativen Spannungspulsen als eine Einschaltzeit tᵢ und einer Ausschaltzeit tₒ ohne Spannung bzw. mit Spannung O.

## Patentansprüche

1. Verfahren zum Beheizen eines Körperteils mit einer elektrischen Heizvorrichtung (H), die in einem Bekleidungsstück eine heizbare Textilie (T) mit wenigstens ein Heizfeld (F) und Stromleiter bildenden, durch Plattieren oder Imprägnieren mit Metall oder Edelmetall leitfähig gemachten, textilen Fäden (1', 2', 1", 2") aufweist, die über eine Steuervorrichtung (S) mit einer Stromquelle (A) für Gleichstrom bzw. Gleichspannung verbunden sind, **dadurch gekennzeichnet, dass** im Heizbetrieb zum Vermeiden eines durch das Fadenmaterial bedingten Elektrolyseeffekts aus der Gleichspannung durch Wechselrichtung eine Wechselspannung angelegt wird und in der einen Prozessor aufweisenden Steuervorrichtung (S) der Ist-Wert (Uₘ) des fließenden Stroms gemessen und mit einem Soll-Wert verglichen wird, und dass zu einer in Zyklen (Z) getakteten Leistungsregelung einer zumindest weitgehend konstanten Heizleistung (E) im Heizfeld (F) bei jedem Zyklus (Z) die Zyklusdauer aus Einschalt- und Ausschaltzeiten (tᵢ, tₒ) in Abhängigkeit zumindest vom Wert (Uₘ) des gemessenen Stroms eingestellt wird.

2. Verfahren nach Anspruch 1, **dadurch gekennzeichnet, dass** entweder in variierenden oder in regelmäßigen Zyklen getaktet wird.

3. Verfahren nach Anspruch 1, **dadurch gekennzeichnet, dass** im Heizbetrieb zusätzlich der Ist-Widerstand im Heizfeld (F) gemessen und abhängig vom gemessenen Widerstandswert (Rᵢ) eine von unterschiedlichen Betriebsspannungen (U₁/U₂) eingestellt wird, und dass die Zyklusdauer aus Einschalt- und Ausschaltzeiten (tᵢ, tₒ) in Abhängigkeit vom Wert (Uₘ) des bei der gewählten Betriebsspannung (U₁/U₂) gemessenen Stroms eingestellt wird.

4. Verfahren nach Anspruch 1, **dadurch gekennzeichnet, dass** vorgreifend zum Heizbetrieb beim Herstellen der Textilie (T) die elektrisch leitfähigen Fäden (1', 2') im Heizfeld (F) im Hinblick auf die Leistungsfähigkeit der Steuervorrichtung (S) in einer durch Widerstandsmessung bestimmten geometrischen Verteilung (M, 4, 4') für einen vorbestimmten Soll-Widerstandsbereich korreliert mit dem im Heizbetrieb vorausgesetzten Ist-Widerstand eingearbeitet werden.

5. Verfahren nach Anspruch 1, **dadurch gekennzeichnet, dass** die Betriebsspannung (U₁/U₂) um so höher gewählt wird, je höher der gemessene Ist-Widerstand (Rᵢ) ist.

6. Verfahren nach Anspruch 2, **dadurch gekennzeichnet, dass** die Betriebsspannung (U₁/U₂) in mindesten zwei Stufen eingestellt wird.

7. Verfahren nach Anspruch 1, **dadurch gekennzeichnet, dass** für den Heizbetrieb bedarfsabhängig eine von mehreren bestimmten Leistungsstufen manuell eingestellt wird.

8. Verfahren nach Anspruch 1, **dadurch gekennzeichnet, dass** zum Definieren der jeweiligen Zyklusdauer zumindest eine Einschaltzeit (tᵢ) und zumindest eine Abschaltzeit (t_{O}) eingestellt werden.

9. Verfahren nach Anspruch 1 und 3, **dadurch gekennzeichnet, dass** zur Strommessung ein Messverstärker (13) eine abgegriffene Spannungsdifferenz in ein vom Prozessor verwertbares Messsignal (Uₘ) wandelt.

10. Verfahren nach Anspruch 1, **dadurch gekennzeichnet, dass** beim Ist-/Soll-Wertvergleich im Falle einer festgestellten unzulässigen Abweichung die Steuervorrichtung (S) verriegelt und abgeschaltet wird.

11. Verfahren nach Anspruch 1, **dadurch gekennzeichnet, dass** beim Einschalten der gemessene Ausgangswert des Ist-Widerstands (Rᵢ) gespeichert und im Heizbetrieb permanent mit dem gemessenen Ist-Widerstand verglichen wird, und dass bei einem festgestellten Widerstandsabfall um einen vorbestimmten Sprung die Steuervorrichtung (S) abgeschaltet wird.

12. Verfahren nach Anspruch 1, **dadurch gekennzeichnet, dass** beim Entladen die Betriebstemperatur der Steuervorrichtung (S) bzw. der Stromquelle (A) überwacht und bei einer vorbestimmten Grenztemperatur, z.B. 55°C, die Steuervorrichtung (S) abgeschaltet wird.

13. Verfahren nach einem der Ansprüche 10 bis 12, **dadurch gekennzeichnet, dass** die Abschaltung signalisiert wird, vorzugsweise mittels einer LED (11).

14. Heizvorrichtung (H) in einem Bekleidungsstück, das eine elektrisch heizbare Textile mit ein Heizfeld (F) und Stromleiter bildenden, durch Plattieren oder Imprägnieren mit Metall oder Edelmetall elektrisch leitfähig gemachten, textilen Fäden (1', 2', 1", 2") aufweist, die über eine Steuervorrichtung (S) und die Stromleiter mit einer Stromquelle (A) für Gleichstrom bzw. Gleichspannung verbunden sind, **dadurch gekennzeichnet, dass** in der Steuervorrichtung (S) ein auf einen Strom- oder Spannungs-Soll-Wert programmierter Prozessor (B) mit einem Widerstands- und/oder Strommess-Leistungsteil (L) verknüpft und zur in Zyklen (Z) getakteten Regelung einer im Wesentlichen konstanten Heizleistung (E) im Heizfeld (F) in eine über die elektrisch leitfähigen Fäden (1', 2', 1", 2") geschlossene Regelschleife eingegliedert ist, dass der Leistungsteil (L) zum Wandeln der Gleichspannung in Wechselspannung zur Vermeidung eines durch das Fadenmaterial bedingten Elektrolyseeffekts ausgebildet ist, und das der Prozessor (B) wenigstens eine Programmierung (5) aufweist, mit der abhängig vom Messwert (Uₘ) des fließenden Stroms für jeden Zyklus (Z) erneut die Zyklusdauer aus Einschalt- und Ausschaltzeiten (tᵢ, tₒ) einstellbar ist.

15. Heizvorrichtung nach Anspruch 14, **dadurch gekennzeichnet, dass** der Prozessor (P) mit einem Betriebsspannungs-Änderungsglied, vorzugsweise einem DC/DC-Wandler (9), verbunden ist, dass mit dem Prozessor (P) abhängig von dem gemessenen Ist-Widerstand eine von unterschiedlichen programmierten Betriebsspannungen (U₁/U₂) einstellbar ist, und dass die jeweilige Zyklusdauer abhängig vom Messwert (Uₘ) des bei der gewählten Betriebsspannung (U₁/U₂) fließenden Stroms einstellbar ist.

16. Heizvorrichtung nach Anspruch 14, **dadurch gekennzeichnet, dass** die Steuerung (S) einen manuellen Wahlschalter (7) aufweist.

17. Heizvorrichtung nach Anspruch 14, **dadurch gekennzeichnet, dass** die Steuervorrichtung (S) eine Ladesektion (C) für die von wenigstens einem aufladbaren Akkumulator gebildete Stromquelle (A) aufweist.

18. Heizvorrichtung nach Anspruch 14, **dadurch gekennzeichnet, dass** zum Messen des fließenden Stroms ein schwaches Widerstandsglied vorgesehen ist.

19. Heizvorrichtung nach Anspruch 14, **dadurch gekennzeichnet, dass** in der Steuervorrichtung (S) eine Temperatur-Überwachungs- und Abschaltvorrichtung (12, 8) enthalten ist.

## Claims

1. Method for heating a body part with an electrical heating device (H), which comprises textile threads (1', 2', 1", 2") forming a heatable textile (T) in an item of clothing, said heatable textile having at least one heating field (F) and current conductors, made conductive by plating or impregnating with metal or noble metal, said textile threads being connected via a control device (S) to a current source (A) for direct current or DC voltage, **characterised in that** during heating operation, in order to avoid an electrolysis effect caused by the thread material, an alternating voltage is applied by AC conversion from the DC voltage and in the control device (S) which comprises a processor, the actual value (Uₘ) of the current flowing is measured and is compared with a target value and that for power regulation clocked in cycles (Z) for a substantially constant heating output (E) in the heating field (F), on every cycle (Z), the cycle duration of the switched on times and switched off times (tᵢ, tₒ) is set depending on at least the value (Uₘ) of the measured current.

2. Method according to claim 1, **characterised in that** clocking takes place either in varying cycles or in regular cycles.

3. Method according to claim 1, **characterised in that** during heating operation, the actual resistance in the heating field (F) is also measured and, independently of the measured resistance value (Rᵢ), one of a plurality of different operating voltages (U₁/U₂) is set and that the cycle duration of switched on and switched off times (tᵢ, tₒ) is set depending on the value (Uₘ) of the current measured at the chosen operating voltage (U₁/U₂).

4. Method according to claim 1, **characterised in that**, in anticipation of heating operation, during production of the textile (T), the electrically conductive threads (1', 2') are worked into the heating field (F) with a geometrical distribution (M, 4, 4') which is determined, taking account of the efficiency of the control device (S), by resistance measurement and is correlated, for a predetermined target resistance range, with the anticipated actual resistance during heating operation.

5. Method according to claim 1, **characterised in that** the operating voltage (U₁/U₂) is selected to be higher the higher the measured actual resistance (Rᵢ) is.

6. Method according to claim 2, **characterised in that** the operating voltage (U₁/U₂) is set in at least two steps.

7. Method according to claim 1, **characterised in that**, depending on need, one of a plurality of particular power stages is manually set for heating operation.

8. Method according to claim 1, **characterised in that**, in order to define the respective cycle duration, at least one switched on time (tᵢ) and at least one switched off time (tₒ) are set.

9. Method according to claims 1 and 3, **characterised in that**, for current measurement, a measuring amplifier (13) converts a detected voltage difference into a measurement signal (Uₘ) which can be evaluated by the processor.

10. Method according to claim 1, **characterised in that** when the current/target value comparison is made, in the event that an inadmissible deviation is detected, the control device (S) is blocked and switched off.

11. Method according to claim 1, **characterised in that** at switch-on, the measured output value of the actual resistance (Rᵢ) is stored and, during heating operation, is constantly compared with the measured actual resistance and that, if a resistance fall by a particular amount is detected, the control device (S) is switched off.

12. Method according to claim 1, **characterised in that** during discharging, the operating temperature of the control device (S) or the current source (A) is monitored and at a particular limit temperature, for instance 55°C, the control device (S) is switched off.

13. Method according to one of the claims 10 to 12, **characterised in that** the switching off is signalled, preferably by means of an LED (11).

14. Heating device (H) in an article of clothing, which comprises textile threads (1', 2', 1", 2") forming an electrically heatable textile which has a heating field (F) and current conductors made conductive by plating or impregnating with metal or noble metal, said textile threads being connected via a control device (S) and the current conductors to a current source (A) for direct current or DC voltage, **characterised in that**, in the control device (S), a processor (B) programmed for a current or voltage target value is linked to a resistance-measuring and/or current-measuring portion (L) and for regulation of a substantially constant heating output (E) in the heating field (F) said regulation being clocked in cycles (Z), is included in a closed loop via the electrically conductive threads (1', 2', 1", 2"), that the power section (L) is designed for converting the DC voltage into an alternating voltage to avoid an electrolytic effect caused by the thread material, and that the processor (B) has at least one program (5) with which, depending on the measured value (Uₘ) of the current flowing, the cycle duration of the switched on time and the switched off time (tᵢ, tₒ) can be set anew for each cycle (Z).

15. Heating device according to claim 14, **characterised in that** the processor (P) is linked to an operating voltage adjustment member, preferably a DC/DC converter (9), that one of a plurality of different programmed operating voltages (U₁/U₂) can be set by the processor (P) depending on the measured actual resistance, and that the respective cycle duration is settable depending on the measured value (Uₘ) of the current flowing at the chosen operating voltage (U₁/U₂).

16. Heating device according to claim 14, **characterised in that** the control device (S) has a manual selection switch (7).

17. Heating device according to claim 14, **characterised in that** the control device (S) has a charging section (C) for the current source (A) comprising at least one chargeable accumulator.

18. Heating device according to claim 14, **characterised in that** a weak resistance member is provided for measuring the flowing current.

19. Heating device according to claim 14, **characterised in that** a temperature monitoring device and a switching off device (12, 8) are included in the control device (S).

## Revendications

1. Procédé pour chauffer une partie du corps avec un dispositif de chauffage électrique (H) qui comporte dans un vêtement un textile chauffant (T) avec des fils textiles (1', 2', 1", 2") qui forment au moins une zone chauffante (F) et des conducteurs, qui sont rendus conducteurs par plaquage ou par imprégnation avec du métal ou un métal précieux et qui sont reliés par un dispositif de commande (S) à une source de courant (A) pour du courant continu ou une tension continue, **caractérisé en ce que** pendant le chauffage, pour éviter un effet d'électrolyse dû au matériau des fils une tension alternative convertie à partir de la tension continue est appliquée, et dans le dispositif de commande (S) pourvu d'un processeur la valeur réelle (Uₘ) du courant qui passe est mesurée et est comparée à une valeur théorique, et **en ce que** pour une régulation synchronisée en cycles (Z) d'une puissance de chauffage (E) au moins en grande partie constante dans la zone chauffante (F), pour chaque cycle (Z) la durée de cycle composée d'un temps de connexion et d'un temps de déconnexion (tᵢ, tₒ) est réglée en fonction d'au moins la valeur (Uₘ) du courant mesuré.

2. Procédé selon la revendication 1, **caractérisé en ce que** la synchronisation se fait soit en cycles variables, soit en cycles réguliers.

3. Procédé selon la revendication 1, **caractérisé en ce que** pendant le chauffage, la résistance réelle dans la zone chauffante (F) est mesurée en supplément, et en fonction de la valeur de résistance (Rᵢ) mesurée une tension de fonctionnement (U₁/U₂) parmi des tensions de fonctionnement différentes (U₁/U₂) est réglée, et **en ce que** la durée de cycle composée d'un temps de connexion et d'un temps de déconnexion (tᵢ, tₒ) est réglée en fonction de la valeur (Uₘ) du courant mesuré en présence de la tension de fonctionnement (U₁/U₂) choisie.

4. Procédé selon la revendication 1, **caractérisé en ce qu'**avant le chauffage, lors de la fabrication du textile (T) on intègre les fils conducteurs d'électricité (1', 2') prévus dans la zone chauffante (F), en tenant compte de la puissance du dispositif de commande (S), suivant une répartition géométrique (M, 4, 4') définie par la mesure de résistance, pour une zone de résistance théorique prédéfinie, en corrélation avec la résistance réelle supposée pendant le chauffage.

5. Procédé selon la revendication 1, **caractérisé en ce que** plus la résistance réelle (Ri) mesurée est élevée, plus on choisit une tension de fonctionnement (U₁/U₂) élevée.

6. Procédé selon la revendication 2, **caractérisé en ce que** la tension de fonctionnement (U₁/U₂) est réglée en au moins deux niveaux.

7. Procédé selon la revendication 1, **caractérisé en ce que** pour le chauffage, on règle manuellement en fonction des besoins un niveau de puissance parmi plusieurs niveaux de puissance définis.

8. Procédé selon la revendication 1, **caractérisé en ce que** pour définir la durée de chaque cycle, on règle au moins un temps de connexion (tᵢ) et au moins un temps de déconnexion (tₒ).

9. Procédé selon les revendications 1 et 3, **caractérisé en ce que** pour la mesure du courant, l'amplificateur de mesure (13) convertit une différence de tension prélevée en un signal (Uₘ) apte à être exploité par le processeur.

10. Procédé selon la revendication 1, **caractérisé en ce que** lors de la comparaison valeur réelle/valeur théorique, le dispositif de commande (S) est verrouillé et arrêté au cas où un écart non autorisé est constaté.

11. Procédé selon la revendication 1, **caractérisé en ce que** lors de la connexion, la valeur de sortie mesurée de la résistance réelle (Rᵢ) est mise en mémoire et est comparée en permanence, pendant le chauffage, à la résistance réelle mesurée, et **en ce que** le dispositif de commande (S) est arrêté au cas où une diminution de résistance d'un saut prédéfini est constatée.

12. Procédé selon la revendication 1, **caractérisé en ce que** lors d'un déchargement, la température de fonctionnement du dispositif de commande (S) ou de la source de courant (A) est surveillée et à une température limite prédéfinie, par exemple 55°C, le dispositif de commande (S) est arrêté.

13. Procédé selon l'une des revendications 10 à 12, **caractérisé en ce que** l'arrêt est signalé, de préférence à l'aide d'une diode (11).

14. Dispositif de chauffage (H) dans un vêtement qui comporte un textile (T) apte à être chauffé par voie électrique, avec des fils textiles (1', 2', 1", 2") qui forment une zone chauffante (F) et des conducteurs, qui sont rendus conducteurs d'électricité par plaquage ou par imprégnation avec du métal ou un métal précieux et qui sont reliés par un dispositif de commande (S) et par les conducteurs à une source de courant (A) pour du courant continu ou une tension continue, **caractérisé en ce que** dans le dispositif de commande (S), un processeur (B) programmé à une valeur théorique de courant ou de tension est relié à un élément de puissance de résistance et/ou de mesure de courant (L) et, pour une régulation synchronisée en cycles (Z) d'une puissance de chauffage (E) sensiblement constante dans la zone chauffante (F), est intégré dans une boucle de régulation fermée par l'intermédiaire des fils conducteurs d'électricité (1', 2', 1", 2"), **en ce que** l'élément de puissance (L) est conçu pour convertir la tension continue en tension alternative afin d'éviter un effet d'électrolyse dû au matériau des fils, et **en ce que** le processeur (B) comporte au moins une programmation (5) grâce à laquelle la durée de cycle composée d'un temps de connexion et d'un temps de déconnexion (t₁, t₀) est apte à être à nouveau réglée pour chaque cycle (Z) en fonction de la valeur de mesure (Uₘ) du courant qui passe.

15. Dispositif de chauffage selon la revendication 14, **caractérisé en ce que** le processeur (P) est relié à un élément variateur de tension de fonctionnement, de préférence un convertisseur CC/CC (9), **en ce que** grâce au processeur (P), une tension de fonctionnement parmi différentes tensions de fonctionnement (U₁/U₂) programmées est réglable en fonction de la résistance réelle mesurée, et **en ce que** chaque durée de cycle est réglable en fonction de la valeur de mesure (Uₘ) du courant qui passe en présence de la tension de fonctionnement (U₁/U₂) choisie.

16. Dispositif de chauffage selon la revendication 14, **caractérisé en ce que** la commande (S) comporte un sélecteur manuel (7).

17. Dispositif de chauffage selon la revendication 14, **caractérisé en ce que** le dispositif de commande (S) comporte une section de charge (C) pour la source de courant (A) formée par au moins un accumulateur rechargeable.

18. Dispositif de chauffage selon la revendication 14, **caractérisé en ce que** pour mesurer le courant qui passe, il est prévu un élément de résistance faible.

19. Dispositif de chauffage selon la revendication 14, **caractérisé en ce qu'**un dispositif de surveillance de température et d'arrêt (12, 8) est contenu dans le dispositif de commande (S).
